# EUROPÄISCHE PATENTSCHRIFT

(11) **EP 1 415 080 B1**
(45) Veröffentlichungstag und Bekanntmachung des Hinweises auf die Patenterteilung: **27.02.2008**
(21) Anmeldenummer: 02791634.5
(22) Anmeldetag: 17.12.2002
(51) Int. Cl.: F02M 25/08

(54) **BE- UND ENTLÜFTUNGSEINRICHTUNG DES KRAFTSTOFF-TANKES EINES VERBRENNUNGSMOTORS**
VENTILATION SYSTEM FOR A FUEL TANK OF AN INTERNAL COMBUSTION ENGINE
DISPOSITIF DE VENTILATION DU RESERVOIR A CARBURANT D'UN MOTEUR A COMBUSTION INTERNE

(30) Priorität: 22.12.2001 DE 10163923
(43) Veröffentlichungstag der Anmeldung: 06.05.2004
(73) Patentinhaber: MAHLE Filtersysteme GmbH, 70376 Stuttgart (DE)
(72) Erfinder: REINERS, Frank, 71332 Waiblingen (DE)
(74) Vertreter: Bongen, Renaud & Partner
(86) Internationale Anmeldenummer: PCT/DE2002/004607
(87) Internationale Veröffentlichungsnummer: WO 2003/056164

(56) Entgegenhaltungen:
- EP-A- 0 733 793
- DE-B- 1 601 423
- US-A- 3 572 014
- US-A- 5 511 529
- US-A- 5 878 729
- US-A- 5 881 700
- US-A1- 2001 029 776
- PATENT ABSTRACTS OF JAPAN vol. 008, no. 005 (M-267), 11. Januar 1984 (1984-01-11) & JP 58 170845 A (NISSAN JIDOSHA KK), 7. Oktober 1983 (1983-10-07)

## Beschreibung

Die Erfindung betrifft eine Be- und Entlüftungseinrichtung des Kraftstoff-Tankes eines Verbrennungsmotors nach dem Oberbegriff des Patentanspruchs 1:

Eine solche Einrichtung ist aus US-A-5,878,729 bekannt.

Weiterhin ist eine solche Einrichtung, bei der die Pumpe in dem die Rückspülluft von dem Adsorptionsfilter zu dem Luftansaugbereich des Verbrennungsmotors führenden Abschnitt angeordnet ist, in DE 198 29 423 A1 beschrieben. Bei dieser Einrichtung muss der Pumpe ein Luftansaugfilter luftansaugseitig vorgeschaltet sein, dessen einzige Funktion die Filtration der Ansaugluft der Pumpe ist.

Die bei der gattungsgemäßen Einrichtung vorhandene Druckmesseinrichtung dient dazu, den luftführenden Bereich von dem Tankinneren aus bis zu den Absperrventilen, wenn diese geschlossen sind, auf eine Leckage in diesem Bereich zu überprüfen. Diese Druckmesseinrichtung ist bei Vorhandensein einer Pumpe insbesondere in diese, durch die bei der vorgenannten Einrichtung in dem bezüglich einer Leckage zu überprüfenden Bereich ein Überdruck aufgebaut werden kann, integriert. Bei der Druckmessung wird unter anderem eine feine Drosselbohrung durchströmt. Diese feine Drosselbohrung muss gegen schmutzbedingtes Verstopfen geschützt werden, wozu ansaugseitig der Pumpe ein Filter mit einem relativ hohen Abscheidegrad erforderlich ist. Auch die Pumpe selbst muss in hohem Grade vor Verschmutzung geschützt werden. Ein hoher Abscheidegrad bedeutet wiederum einen hohen Druckverlust bzw. wegen dieses hohen Druckverlustes, wenn dieser nicht zu groß werden soll, eine große Filterfläche.

Die Erfindung beschäftigt sich mit dem Problem, bei einer gattungsgemäßen Einrichtung mit möglichst wenigen bzw. keinen, einen besonders hohen Druckverlust aufweisenden Filtern zur Zufuhr von Atmosphärenluft in den Bereich, der zwischen Tankinnerem und geschlossenen Absperrventilen liegt, auskommen zu können.

Gelöst wird das vorstehende Problem bei einer gattungsgemäßen Einrichtung durch eine Ausbildung nach insbesondere dem kennzeichnenden Merkmal g des Patentanspruchs 1.

Zweckmäßige und vorteilhafte Ausgestaltungen dieser Erfindung sind Gegenstand der Unteransprüche und werden anhand eines Ausführungsbeispieles noch näher erläutert werden.

Die Zeichnung zeigt in der einzigen
- Fig. 1: eine Be- und Entlüftungseinrichtung des Kraftstoff-Tankes eines Verbrennungsmotors in schematischer Darstellung.

Ein Tank 1 ist über ein Ansaugluftfilter 2 eines Verbrennungsmotors 3 mit der Atmosphäre über ein Adsorptionsfilter 4 verbindbar. Zwischen dem Tank 1 und dem Adsorptionsfilter 4, das ein Aktivkohlefilter sein kann, sind an sich bei Tankbe- und Entlüftungseinrichtungen bekannte Ventile wie beispielsweise ein mit Bezug auf den Tank 1 wirkendes, nicht gezeichnetes Druckhalteventil, vorgesehen.

Das Adsorptionsfilter 4 ist durch Anschluss über eine Leitung 5 an den Luftansaugbereich des Motors 3, das heißt einen Bereich zwischen dem Ansaugluftfilter 2 und dem Motor 3 zur Regeneration rückspülbar. Bei einer derartigen Rückspülung, die in vorbestimmten Zeitabschnitten bzw. bei Feststellung einer bestimmten Beladungsgrenze des Adsorptionsfilters erfolgt, wird durch die in den Verbrennungsmotor 3 angesaugte Luft Frischluft aus der Atmosphäre durch das Luftfilter 2 hindurchgeführt. In der Luftansaugleitung 6 des Verbrennungsmotors 3 befindet sich eine motorübliche Ansaug-Drosselklappe 7. Die durch eine Strömungsleitung 8 über das Luftansaugfilter 2 aus der Atmosphäre bei einem Rückspülen des Adsorptionsfilters 4 einzuführende Frischluft wird mit Bezug auf den Verbrennungsmotor 3 stromauf der Drosselklappe 7 angesaugt. Mit Bezug auf den Verbrennungsmotor 3 wird bei Rückspülung des Adsorptionsfilters 4 ferner die Frischluft in einem Bereich stromab der Drosselklappe 7 in die Luftansaugleitung 6 eingesaugt.

Gegenüber der Atmosphäre und gegenüber der Ansaugleitung 6 des Verbrennungsmotors 3 ist das Adsorptionsfilter 4 einschließlich eines in den Tank 1 hineinreichenden Bereiches durch ein erstes in der Leitung 8 untergebrachtes und ein zweites sich in der Leitung 5 befindliches Absperrventil 9 bzw. 10 luftdicht absperrbar. Eine solche Absperrung ermöglicht es, den zwischen dem Tank 1 und den Absperrventilen 9 und 10 liegenden, luftführenden Bereich auf Dichtheit überprüfen zu können.

Eine Möglichkeit einer solchen Dichtheitsprüfung besteht darin, den betreffenden Bereich bei verschlossenen Absperrventilen 9, 10 durch eine Pumpe 11 auf einen Überdruck gegenüber Atmosphäre zu versetzen. Dieser sich auf Überdruck befindliche Raum kann sodann durch eine mit dem zu überprüfenden Raum verbundene Druckmesseinrichtung, die in der Zeichnung nicht dargestellt ist und in die Pumpe 11 integriert sein kann, auf Undichtheit überprüft werden. Die Pumpe 11 saugt die zur Erzielung des Überdruckes erforderliche, in den zu überprüfenden Raum einzuführende Luft aus der Luftansaugleitung 6 an einer Stelle stromab der Drosselklappe 7 an.

Mit Bezug auf den Verbrennungsmotor 3 ist dem Luftansaugfilter 2 stromab ein Ansaugluftadsorptionsfilter 12 nachgeschaltet. Dieses Ansaugluftadsorptionsfilter 12 kann beispielsweise ein aktivkohlegetränktes Vlies sein.

Das Ansaugluftadsorptionsfilter 12 dient einerseits dazu, bei abgeschaltetem Verbrennungsmotor 3 aus dem Luftansaugfilter 2 in die Atmosphäre austretende rückströmende Ansaugluft von etwaigen umweltschädlichen Schadstoffen zu befreien und andererseits bei einer durch die Leitung 8 erfolgenden Tankentlüftung zu einer über das Adsorptionsfilter 4 hinausgehenden Behandlung der in die Atmosphäre aus dem Tank 1 austretenden Behandlung durch ein nachgeschaltetes zusätzliches Aktivkohlefilter. Dadurch kann das Aktivkohlefilter 4 volumenmäßig entweder geringer ausgelegt werden oder bei gleichbleibender Auslegung wird eine erhöhte Sicherheit gegenüber einem Austreten von Schadstoffen zusammen mit der dem Tank 1 entweichenden Luft in die Atmosphäre erreicht.

Durch die Erfindung wird ein erheblicher Vorteil auch bereits dann erreicht, wenn das erste Absperrventil 9 atmosphärenseitig nicht mit der Ansaugluftleitung 6 verbunden ist. In diesem Fall reicht atmosphärenseitig des ersten Absperrventiles 9 ein einfaches Ventilschutzfilter aus, wenn die Pumpe 11 Ansaugluft über das Luftansaugfilter 2 ansaugen kann und die Druckmesseinrichtung für die Dichtigkeitsprüfung im Bereich der Pumpe 11 liegt, das heißt in einem Bereich, in dem sie gegen von der Atmosphäre eindringenden Schmutz durch das Luftansaugfilter 2 sicher geschützt ist.

Eine Dichtigkeitsprüfung des luftführenden Bereiches zwischen dem Tank 1 und den Absperrventilen 9 und 10 kann auch ohne die Verwendung einer Pumpe 11 in einer an sich bekannten Weise durch das Erzeugen eines Unterdruckes in diesem Bereich durch die in den Verbrennungsmotor 3 einströmende Verbrennungsluft durchgeführt werden. In diesem Falle wird das zweite Absperrventil 10 nach Erreichen eines in dem zu überprüfenden Raum gegenüber Atmosphäre erniedrigten Druckes ebenfalls geschlossen und sodann mit einer ebenfalls bereits für einen solchen Anwendungszweck bekannten Druckmesseinrichtung ein möglicher Druckanstieg als Hinweis für eine Undichtigkeit detektiert. Bei Fehlen einer Pumpe 11 besteht der durch die Erfindung zu erzielende Vorteil in einer Verbindung des ersten Absperrventiles 9 mit der Atmosphäre über ein mit einem Ansaugluftadsorptionsfilter 12 kombiniertes Luftansaugfilter 2.

## Patentansprüche

1. Be- und Entlüftungseinrichtung des Kraftstoff-Tankes (1) eines Verbrennungsmotors (3), bei der
a) die Be- und Entlüftung über ein Adsorptionsfilter (4) erfolgt,
b) das Adsorptionsfilter durch Rückspülen mit atmosphärischer Luft regenerierbar ist,
c) die Rückspülluft dem Luftansaugbereich des Verbrennungsmotors (3) zugeführt wird,
d) von dem Adsorptionsfilter (4) einerseits zur Atmosphäre und andererseits zu dem Ansaugbereich des Verbrennungsmotors (3) führende Verbindungen durch ein erstes und zweites Absperrventil (9, 10) unterbrechbar sind,
e) der Innenraum des Tankes (1) sowie der zwischen dem Tank (1) und den Absperrventilen (9, 10) liegende, luftführende Bereich an eine Druckmesseinrichtung zur Bestimmung des Druckes innerhalb dieses gesamten, Luft enthaltenden Bereiches bei geschlossenen Absperrventilen (9, 10) angeschlossen ist,
f) in dem die Rückspülluft führenden Bereich zwischen dem Adsorptionsfilter (4) und dem Ansaugbereich des Verbrennungsmotors (3) eine Pumpe (11) vorgesehen sein kann, mit deren Hilfe Frischluft aus der Atmosphäre in den Bereich zwischen dem Tank (1) und den Absperrventilen (9, 10) einführbar ist,
**gekennzeichnet durch mindestens eines der folgenden Merkmale**
g) das zur Atmosphäre führende erste Absperrventil (9) befindet sich in einer von dem Adsorptionsfilter (4) ausgehenden, über das Luftansaugfilter (2) des Verbrennungsmotors (3) zur Atmosphäre führenden Leitung (8), **durch** die eine Verbindung mit der Atmosphäre ausschließlich über das Luftansaugfilter (2) möglich ist,
h) bei Vorhandensein einer Pumpe (11) ist diese beim Ansaugen von in den Bereich zwischen dem Tank (1) einerseits und den Ventilen (9, 10) andererseits einzuleitender Frischluft über das Luftansaugfilter (2) des Verbrennungsmotors (3) mit der Atmosphäre verbunden.

2. Einrichtung nach Anspruch 1,
**dadurch gekennzeichnet,**
**dass** dem Motor-Luftansaugfilter (2) mit Bezug auf die dieses Filter durchströmende Motor-Ansaugluft stromab ein Ansaugluftadsorptionsfilter (12) nachgeschaltet ist.

3. Einrichtung nach Anspruch 2,
**dadurch gekennzeichnet,**
**dass** das Ansaugluftadsorptionsfilter (12) in das Ansaugluftfilter (2) integriert ist.

4. Einrichtung nach Anspruch 2 oder 3,
**dadurch gekennzeichnet,**
**dass** das Ansaugluftadsorptionsfilter (12) ein Aktivkohlefilter ist.

5. Einrichtung nach einem der Ansprüche 3 bis 4,
**dadurch gekennzeichnet,**
**dass** das Ansaugluftadsorptionsfilter (12) in der Form eines Vlieses ausgebildet ist.

6. Einrichtung nach einem der Ansprüche 2 bis 5,
**dadurch gekennzeichnet,**
**dass** das Ansaugluftadsorptionsfilter (12) lösbar mit dem Luftansaugfilter (2) verbunden ist.

## Claims

1. A ventilation and aeration system for the fuel tank (1) of an internal combustion engine (3), in which
a) the ventilation and aeration are accomplished via an adsorption filter (4),
b) the adsorption filter is regenerable by backwashing with atmospheric air,
c) the backwashing air is supplied to the air intake area of the internal combustion engine (3),
d) the connections leading from the adsorption filter (4) on the one hand to the atmosphere and to the intake area of the internal combustion engine (3) on the other hand can be interrupted by a first and second cutoff valve (9, 10),
e) the interior of the tank (1) and the air-carrying area between the tank (1) and the cutoff valves (9, 10) is connected to a pressure-measuring device for determining the pressure inside the entire area containing air when the cutoff valves (9, 10) are closed,
f) a pump (11) may be provided in the area carrying the backwashing air between the adsorption filter (4) and the intake area of the internal combustion engine (3), so that with the help of this pump, fresh air from the atmosphere can be introduced into the area between the tank (1) and the cutoff valves (9, 10),
**characterized by** at least one of the following features:
g) the first cutoff valve (9) leading to the atmosphere is in a line (8) which leads from the adsorption filter (4) through the air intake filter (2) of the internal combustion engine (3) to the atmosphere, and through which a connection to the atmosphere is possible only through the air intake filter (2),
h) if a pump (11) is present, it is connected to the atmosphere via the air intake filter (2) of the internal combustion engine (3) with intake of fresh air to be introduced in the area between the tank (1) on the one hand and the valves (9, 10) on the other hand.

2. The system according to Claim 1,
**characterized in that**
an intake air adsorption filter (12) is connected downstream from the engine air intake filter (2) with respect to the engine intake air flowing through this filter.

3. The system according to Claim 2,
**characterized in that**
the intake air adsorption filter (12) is integrated into the intake air filter (2).

4. The system according to Claim 2 or 3,
**characterized in that**
the intake air adsorption filter (12) is an activated carbon filter.

5. The system according to one of Claims 3 through 4,
**characterized in that**
the intake air adsorption filter (12) is designed in the form of a nonwoven material.

6. The system according to one of Claims 2 through 5,
**characterized in that**
the intake air adsorption filter (12) is detachably connected to the air intake filter (2).

## Revendications

1. Dispositif de ventilation du réservoir à carburant (1) d'un moteur à combustion interne (3), dans lequel
a) la ventilation s'effectue par l'intermédiaire d'un filtre à adsorption (4),
b) le filtre à adsorption peut être régénéré par rétrolavage à l'air atmosphérique,
c) l'air de rétrolavage est envoyé dans la zone d'admission d'air du moteur à combustion interne (3),
d) les liaisons menant du filtre à adsorption (4), d'un côté à l'atmosphère et de l'autre côté à la zone d'admission du moteur à combustion interne (3), peuvent être coupées par une première et par une seconde soupape d'arrêt (9, 10),
e) l'espace intérieur du réservoir (1) ainsi que la zone de passage d'air, située entre le réservoir (1) et les soupapes d'arrêt (9, 10), sont raccordés à un dispositif de mesure de pression pour déterminer la pression à l'intérieur de la totalité de cette zone, renfermant de l'air, dans l'état de fermeture des soupapes d'arrêt (9, 10),
f) dans la zone véhiculant l'air de lavage à contre-courant, entre le filtre à adsorption (4) et la zone d'admission du moteur à combustion interne (3), il est possible de prévoir une pompe (11) à l'aide de laquelle de l'air frais peut être introduit de l'atmosphère dans la zone comprise entre le réservoir (1) et les soupapes d'arrêt (9, 10),
**caractérisé par au moins l'une des caractéristiques suivantes**
g) la première soupape d'arrêt (9) menant à l'atmosphère se situe dans une conduite (8), qui part du filtre à adsorption (4) et mène à l'atmosphère par l'intermédiaire du filtre d'admission d'air (2) du moteur à combustion interne (3), conduite par laquelle est permise une liaison à l'atmosphère exclusivement par l'intermédiaire du filtre d'admission d'air (2),
h) en présence d'une pompe (11), cette dernière est reliée à l'atmosphère, lors de l'aspiration d'air frais à introduire dans la zone entre le réservoir (1), d'un côté, et les soupapes (9, 10), de l'autre côté, par l'intermédiaire du filtre d'admission d'air (2) du moteur à combustion interne (3).

2. Dispositif suivant la revendication 1, **caractérisé en ce qu'**un filtre à adsorption d'air d'admission (12) est monté en aval du filtre d'admission d'air (2) du moteur par rapport à l'air d'admission balayant ce filtre.

3. Dispositif suivant la revendication 2, **caractérisé en ce que** le filtre à adsorption d'air d'admission (12) est intégré dans le filtre à air d'admission (2).

4. Dispositif suivant l'une des revendications 2 et 3, **caractérisé en ce que** le filtre à adsorption d'air d'admission (12) est un filtre à charbon actif.

5. Dispositif suivant l'une des revendications 3 et 4, **caractérisé en ce que** le filtre à adsorption d'air d'admission (12) est réalisé en forme d'un non-tissé.

6. Dispositif suivant l'une des revendications 2 à 5, **caractérisé en ce que** le filtre à adsorption d'air d'admission (12) est assemblé de façon amovible avec le filtre d'admission d'air (2).
